# EUROPÄISCHE PATENTSCHRIFT

(11) **EP 2 527 544 B1**
(45) Veröffentlichungstag und Bekanntmachung des Hinweises auf die Patenterteilung: **11.06.2014**
(21) Anmeldenummer: 12005733.6
(22) Anmeldetag: 04.02.2008
(51) Int. Cl.: E03C 1/04, B05B 15/06, F21V 33/00, F21S 9/02

(54) **Sanitäre Handbrause**
Sanitary hand-held shower
Mitigeur sanitaire

(30) Priorität: 05.03.2007 DE 102007010970
(43) Veröffentlichungstag der Anmeldung: 28.11.2012
(62) Teilanmeldung aus: 08707526.3
(73) Patentinhaber: Hansa Metallwerke AG, 70567 Stuttgart (DE)
(72) Erfinder: Veigel, Gunter, 15566 Schöneiche (DE)
(74) Vertreter: Heinrich, Hanjo

(56) Entgegenhaltungen:
- WO-A-2005/118967
- JP-A- 2000 350 669
- US-B1- 6 643 864

## Beschreibung

Die Erfindung betrifft eine sanitäre Handbrause nach dem Oberbegriff des Anspruches 1.

Sanitäre Handbrausen dieser Art sind in größerer Vielfalt sowohl druckschriftlich, beispielsweise aus der JP 2000 350 669 A, als auch vom Markt her bekannt. In jüngster Zeit wachsen die Komfortansprüche des Benutzers an derartige Handbrausen und damit die Funktionen, die von Handbrausen ausgeführt werden sollen. Zu diesen Funktionen gehören auch elektrische. Insbesondere werden Leuchtmittel in der Handbrause untergebracht, die im Wesentlichen weniger der Ausleuchtung von Räumen als ästhetischen Zwecken dienen. Diese Leuchtmittel, aber auch andere elektrische Einrichtungen wie Anzeige- oder Bedienelemente, benötigen elektrische Energie, die unter anderem von einem Akkumulator bereitgestellt werden kann, der in dem Handbereich der Handbrause untergebracht ist.

Aufgabe der vorliegenden Erfindung ist es, eine sanitäre Handbrause zu schaffen, bei welcher auf platzsparende weise ein Nutzraum für in dem Handbereich unterzubringenden Komponenten geschaffen wird.

Diese Aufgabe wird erfindungsgemäß dadurch gelöst, dass der Nutzraum durch eine einseitig offene Wanne begrenzt ist.

Erfindungsgemäß wird also erkannt, dass durch die Aufspaltung der Wasserwege in Teilwasserwege und deren Führung in Randbereichen des Handbereiches, wo sich für die Wasserströmung immer ausreichende Durchströmungsquerschnitte ergeben, in der Mitte zwischen den Wasserwegen ein Freiraum entsteht, der als Nutzraum für eine zusätzliche Komponente Verwendung finden kann. Der Nutzraum ist durch eine einseitige offene Wanne begrenzt, so dass die zusätzliche Komponente von der offenen Seite her einführbar ist.

Vorzugsweise ist in den Nutzraum ein Akkumulator untergebracht. Dieser dient, wie oben schon erwähnt, der Versorgung unterschiedlicher elektrischer Verbraucher in der Handbrause, beispielsweise der Versorgung von Leuchtmitteln, deren Licht auf Wunsch aus dem Brausekopf austritt.

Zweckmäßiger Weise ist der Akkumulator in einer Akkumulatoreinheit enthalten, die entnehmbar in dem Handbereich untergebracht ist und die ein Gehäuse aufweist, das gleichzeitig als Deckel für ein in dem Gehäuse des Handbereichs ausgespartes Fenster dient. So braucht nicht zunächst ein Deckel des Handbereich-Gehäuses geöffnet zu werden, um dann erst in einem zweiten Schritt Zugang zum Akkumultor zu gewinnen und diesen entnehmen zu können. Vielmehr wird die gesamte Akkumulatoreinheit, an welcher der Deckel für das Fenster integriert ist, beispielsweise zum Wiederaufladen des Akkumulators aus dem Handbereich herausgenommen.

In dem Nutzraum kann auch eine von Wasser anströmbare, einen Generator antreibende Turbine untergebracht sein. Der von dem Generator erzeugte Strom stützt dann den Akkumulator, so dass dessen Wiederaufladung entweder gar nicht oder nur in größeren Zeitabständen erforderlich ist.

Der Nutzraum kann auch eine Platine, die eine elektrische Schaltungsanordnung trägt, enthalten. Diese Schaltungsanordnung kann beispielsweise dazu dienen, die Bestromung der Leuchtmitteln zu steuern oder die Signale von Bedienelementen, die zusätzlich an der Handbrause vorgesehen sind, zu verarbeiten und weiterzuleiten oder schließlich dazu, Anzeigeelemente an der Handbrause anzusteuern.

Zweckmäßigerweise ist in dem Wasserweg in Strömungsrichtung vor der Verzweigungsstelle ein Strömungssensor untergebracht. Dieser strömungssensor stellt fest, wenn Wasser fließt, und kann dann beispielsweise die Leuchtmittel der Handbrause einschalten. Auf diese Weise sind diese nur aktiv und verbrauchen Strom, solange die Handbrause tatsächlich in Benutzung ist. Die Schaltungsanordnung, welche das Signal des Strämungssensors entsprechend verarbeitet, befindet sich vorzugsweise ebenfalls in dem Nutzraum des Handbereiches.

Der Strömurgssensor kann ein von strömendem Wasser antreibbarer Rotor aus magnetisiertem Material sein, der mit einem im Handbereich, vorzugsweise in dessen Nutzraum, angeordneten Magnetfeld-empfindlichen Sensor zusammenwirkt.

Ein Ausführungsbeispiel der Erfindung wird nachfolgend anhand der Zeichnung näher erläutert; es zeigen:
- Figur 1:: die Draufsicht auf den Handbereich einer Handbrause;
- Figur 2:: die Seitenansicht, des Handbereiches von Figur 1;
- Figur 3:: die Unteransicht des Handbereiches von Figur 1 mit Einblick in die Aufnahmeöffnung für den Akkumulator;
- Figur 4:: einen Schnitt durch einen in dem Handbereich der Figuren 1 bis 3 enthaltenen, wasserführenden Einsatz;
- Figur 5:: einen Schnitt durch den Einsatz der Figur 4 gemäß der dortigen Linie v-v;
- Figur 6:: eine perepektivische Ansicht einer in den Handbereich der Figuren 1 bis 3 einsetzbaren Akkumulatoreneinheit.

Der in den Figuren 1 bis 3 dargestellte und insgesamt mit dem Bezugszeichen 1 gekennzeichnete Handbereich ist Teil einer sanitären Handbrause. Diese weist neben dem nachfolgend näher beschriebenen Handbereich 1 einen Brauseteller oder Brausekopf auf, der an dem in den Figuren 1 bis 3 oberen Ende des Handbereiches 1 in hier nicht näher interessierender Weise befestigt und ausgestaltet ist.

Der Handbereich 1 weist ein Gehäuse 2 in Form zweier zusammengeschraubter Schalen 2a, 2b auf, in welchem ein wasserführender Einsatz 3 untergebracht ist. Der wasserführend Einsatz 3 wird weiter unten anhand der Figuren 4 und 5 näher beschrieben. Er ragt mit einem Anschlussgewinde 4 aus dem Gehäuse 2 an demjenigen Ende heraus, welches demjenigen gegenüberliegt, an welchem der Brausekopf befestigt wird.

Wenn nachfolgend eine der Schalen die "untere" genannt wird, so ist damit diejenige gemeint, die auf der Seite der Brauseöffnungen liegt, also bei Verwendung der Handbrause als kopfbrause unten liegen würde. Die gegenüberliegende Schale ist entsprechend die "obere".

Die untere Schale 2b des Gehäuses 2 ist mit einem Fenster 5 versehen, das besonders gut in den Figuren 2 und 3 zu erkennen ist und dessen Funktion weiter unten deutlich wird.

Innerhalb des Einsatzes 3 läuft ein Wasserweg zwischen dem in den Figuren unten liegenden, mit einem Außengewinde versehenen Anschluss 4, an welchem ein Brauseschlauch befestigt werden kann, und einer oberen Anschlussbohrung 6, aus welcher das Wasser in den nicht dargestellten Brausekopf fließen kann. Verfolgt man den Weg des Wassers, ausgehend von dem Anschluss 4, so gelangt dieses zunächst in den Innenraum eines Halses 7, in welchem ein aus magnetisiertem Material bestehender Rotor 8 angeordnet ist. Der Rotor 8 ist mit zwei auf gegenüberliegenden Seiten befindlichen Wellenstummeln 8a, 8b in Lagern 9, 10 gelagert, die einstückig an den Körper des Einsatzes 3 angeformt sind. Das in den Figuren 4 und 5 untere Lager 9 ist dabei durch eine Mehrzahl sternförmig von der Mantelwand des Halses 7 zu dem Lager 9 verlaufender Rippen so gehalten, dass Wasser von dem Anschluss 4 zu dem Rotor 8 strömen kann.

Der Rotor 8, dessen Funktion weiter unten erläutert wird, wird von dem durchströmenden Wasser in Drehung versetzt, welches sich dann vor dem Lager 10 an einer Verzweigungsstelle 17 auf zwei symmetrische Teilwasserwege 11, 12 aufteilt. Es genügt, einen dieser Teilwasserwege, nämlich den Teilwasserweg 11 zu beschreiben: Dieser umfasst einen ersten, von der Achse des Anschlusses 4 radial wegweisenden, kurzen Abschnitt 11a, einen achsparallel verlaufenden, vergleichsweise langen Abschnitt 11b und schließlich einen erneut radial verleufenden, in der Länge dem Anschnitt 11a entsprechenden Abschnitt 11c, der an einer Vereinigungsstelle 15 mit der Anschlussbohrung 6 verbunden ist. Das durch die beiden Teilwasserwege 11, 12 strömende Wasser umfließt dabei eine Art "Wanne" 13, die zu einer Seite hin offen ist, wie dies in Figur 5 erkennbar ist.

Der Einsatz 3 ist in der oberen Schale 4a so montiert, dass die Wanne 13 mit ihrer offenen Seite in die untere Schale 2b hineinragt. Die Wanne 13 kommt dabei, wie Figur 3 zu entnehmen ist, so zu liegen, dass sie durch das Fenster 5 der unteren Schale 2b zugänglich ist.

Der Innenraum der Wanne 13 stellt einen Nutzraum 14 dar, der für verschiedene Zwecke verwendet werden kann. Im dargestellten Ausführungsbeispiel dient der Nutzraum 14 zur Unterbringung einer Akkumulatoreinheit 16, die in Figur 6 dargestellt ist. Diese enthält in einem gekapselten Gehäuse 17 mit äußeren elektrischen Anschlüssen 18 einen Akkumulator, welcher zur Versorgung von Leuchtmitteln dient, die in dem nicht dargestellten Brausekopf angeordnet sind. Die elektrischen Anschlüsse 18 der Akkumulatoreinheit 16 wirken mit im Innenraum der Wanne 13 befindlichen komplementären Anschlüssen zusammen, die in der Zeichnung nicht erkennbar sind. Beim Einsetzen der Akkumulatoreinheit 16 in die Wanne 13 werden die elektrischen Anschlüsse automatisch geschlossen. Die dann außenliegende Wand 19 der Akkumulatoreinheit 16 schließt das Fenster 5 in der unteren Schale 2b bündig nach Art eines Deckels.

In den Nutzraum 14 ist außerdem in der Nähe des Rotors 8 eine Platine (nicht erkennbar) untergebracht, welche einen auf das Magnetfeld des Rotors 8 ansprechenden Sensor besitzt sowie verschiedene elektronische Komponenten, die zur Auswertung des Sensorsignales dienen. Diese kleine Elektronik verbindet die montierte Akkumulatoreinheit 16 elektrisch mit den Leuchtmitteln im Duschkopf, wenn der Einsatz 3 von Wasser durchströmt und daher der Rotor 8 in Drehung versetzt wird.

Bei einer weiteren, nicht dargestellten Ausführungsform wird in den Nutzraum 14 der Wanne 13 eine Turbine eingesetzt, die von dem vorbeiströmenden Wasser in Drehung versetzt wird und einen Generator antreibt, dessen Strom zur Stützung eines Akkumulators verwendet wird. Auch dieser Akkumulator dient der Versorgung der elektrischen Verbraucher an der Handbrause, insbesondere von Leuchtmitteln im Brausekopf.

## Patentansprüche

1. Sanitäre Handbrause mit
a) einem Brausekopf, an dem mindestens eine Austrittsdüse für einen Wasserstrahl ausgebildet ist;
b) einem den Brausekopf tragenden Handbereich (1) mit einem Wasserweg, der von einem Anschluss (4) zu dem Brausekopf führt und von Wasser durchströmbar ist,
c) wobei in dem Wasserweg eine Verzweigungsstelle (17) vorgesehen ist, an welcher sich der Wasserweg in mindestens zwei Teilwasserwege (11, 12) aufspaltet, die teilweise einen Nutzraum (14) umgeben und dann an einer Vereinigungsstelle (15) wieder zusammengeführt sind,
**dadurch gekennzeichnet**,
d) dass der Nutzraum (14) durch eine einseitig offene Wanne (13) begrenzt ist.

2. Sanitäre Handbrause nach Anspruch 1, **dadurch gekennzeichnet, dass** in dem Nutzraum (14) ein Akkumulator (16) untergebracht ist.

3. Sanitäre Handbrause nach Anspruch 2, **dadurch gekennzeichnet, dass** der Akkumulator (16) in einer Akkumulatoreinheit enthalten ist, die entnehmbar in dem Handbereich (1) untergebracht ist und die ein Gehäuse (17, 19) aufweist, das gleichzeitig als Deckel für ein in dem Gehäuse (2) des Handbereichs (1) ausgespartes Fenster (5) dient.

4. Sanitäre Handbrause nach einem der vorhergehenden Ansprüche, **dadurch gekennzeichnet, dass** in dem Nutzraum (14) eine von Wasser anströmbare, einen Generator antreibende Turbine untergebracht ist.

5. Sanitäre Handbrause nach einem der vorhergehenden Ansprüche, **dadurch gekennzeichnet, dass** in dem Nutzraum (14) eine Platine, die eine elektrische Schaltungsanordnung trägt, untergebracht ist.

6. Sanitäre Handbrause nach einem der vorhergehenden Ansprüche, **dadurch gekennzeichnet, dass** in dem Wasserweg in Strömungsrichtung vor der Verzweigungsstelle (10) ein Strömungssensor (8) untergebracht ist.

7. Sanitäre Handbrause nach Anspruch 6, **dadurch gekennzeichnet, dass** der Strömungssensor (8) ein von strömendem Wasser antreibbarer Rotor aus magnetisiertem Material ist, der mit einem im Handbereich (1), vorzugsweise in dessen Nutzraum (14), angeordneten Magnetfeldempfindlichen Sensor zusammenwirkt.

## Claims

1. Sanitary hand shower having:
a) a shower head on which at least one outlet nozzle for a jet of water is constructed;
b) a manual region (1) which carries the shower head and has a water passage which leads from a connection (4) to the shower head and through which water can flow;
c) wherein there is provided, in the water passage, a branching point (17) at which said water passage splits up into at least two partial water passages (11, 12) which partially surround a usable space (14) and are then brought together again at a junction (15);
**characterised in that**
d) the usable space (14) is delimited by a trough (13) which is open on one side.

2. Sanitary hand shower according to Claim 1, **characterised in that** a battery (16) is accommodated in the usable space (14).

3. Sanitary hand shower according to Claim 2, **characterised in that** the battery (16) is contained in a battery unit which is accommodated in a removable manner in the manual region (1) and which has a casing (17, 19) which simultaneously serves as a cover for a window (5) which is cut out in the casing (2) of said manual region (1).

4. Sanitary hand shower according to one of the preceding claims, **characterised in that** a turbine against which water can flow and which drives a generator is accommodated in the usable space (14).

5. Sanitary hand shower according to one of the preceding claims, **characterised in that** a board which carries an electrical circuit arrangement is accommodated in the usable space (14).

6. Sanitary hand shower according to one of the preceding claims, **characterised in that** a flow sensor (8) is accommodated in the water passage, upstream of the branching point (10) in the direction of flow.

7. Sanitary hand shower according to Claim 6, **characterised in that** the flow sensor (8) is a rotor made of magnetised material, which can be driven by flowing water and which interacts with a sensor which is sensitive to magnetic fields and which is arranged in the manual region (1), preferably in its usable space (14).

## Revendications

1. Douchette sanitaire comprenant
a) une tête, sur laquelle est ménagée au moins une buse de sortie d'un jet d'eau ;
b) une zone (1) de prise en main, qui porte ladite tête de la douchette et est munie d'un canal de circulation d'eau menant à ladite tête de la douchette à partir d'un raccord (4), et pouvant être parcouru par de l'eau,
c) sachant qu'il est prévu, dans le canal de circulation d'eau, une zone de bifurcation (17) au niveau de laquelle ledit canal de circulation d'eau se scinde en au moins deux canaux partiels (11, 12) de circulation d'eau qui entourent partiellement un volume utile (14), puis sont de nouveau regroupés au niveau d'une zone de réunion (15),
**caractérisée par le fait**
**que** le volume utile (14) est délimité par une cuvette (13) ouverte d'un côté.

2. Douchette sanitaire selon la revendication 1, **caractérisée par le fait qu'**un accumulateur (16) est logé dans le volume utile (14).

3. Douchette sanitaire selon la revendication 2, **caractérisée par le fait que** l'accumulateur (16) est renfermé par une unité d'accumulation intégrée dans la zone (1) de prise en main, de manière amovible, et pourvue d'un carter (17, 19) remplissant simultanément la fonction d'un couvercle dédié à une fenêtre (5) pratiquée dans le boîtier (2) de ladite zone (1) de prise en main.

4. Douchette sanitaire selon l'une des revendications précédentes, **caractérisée par le fait qu'**une turbine, entraînant un générateur et pouvant recevoir un afflux d'eau, est logée dans le volume utile (14).

5. Douchette sanitaire selon l'une des revendications précédentes, **caractérisée par le fait qu'**une platine, portant un ensemble de branchement électrique, est logée dans le volume utile (14).

6. Douchette sanitaire selon l'une des revendications précédentes, **caractérisée par le fait qu'**un détecteur d'écoulement (8) est intégré dans le canal de circulation d'eau, avant la zone de bifurcation (17) dans la direction de l'écoulement.

7. Douchette sanitaire selon la revendication 6, **caractérisée par le fait que** le détecteur d'écoulement (8) est un rotor en un matériau magnétisé, qui peut être entraîné par de l'eau en circulation et coopère avec un capteur sensible aux champs magnétiques et logé dans la zone (1) de prise en main, de préférence dans le volume utile (14) de cette dernière.
